# EUROPÄISCHE PATENTSCHRIFT

(11) **EP 0 046 541 B1**
(45) Veröffentlichungstag und Bekanntmachung des Hinweises auf die Patenterteilung: **13.06.1984**
(21) Anmeldenummer: 81106292.6
(22) Anmeldetag: 12.08.1981
(51) Int. Cl.: E04C 1/24, E04B 5/02, B28B 7/02

(54) **In einem Stück gegossenes Montageelement für Stahlbeton- Fachwerkplatten und Gussform zu dessen Herstellung**
Building element cast in one piece for reinforced concrete framework panels, and mould for its production
Elément de construction en béton armé pour planchers à ossature coulée en une pièce et moule pour sa fabrication

(30) Priorität: 23.08.1980 DE 3031868
(43) Veröffentlichungstag der Anmeldung: 03.03.1982
(73) Patentinhaber: Rottmayr, Josef, D-81541 München (DE); Assmann, Aloisius, D-4904 Enger (DE)
(72) Erfinder: Rottmayr, Josef, D-8000 München 90 (DE)
(74) Vertreter: Reinländer & Bernhardt Patentanwälte

## Beschreibung

Die Erfindung betrifft ein in einem Stück gegossenes Montageelement für Stahlbeton-Fachwerkplatten nach dem Oberbegriff des Anspruchs 1 sowie eine mehrteilige Gussform zur Herstellung eines solchen Montageelementes.

Ein in einem Stück gegossenes Montageelement in Form eines Trägers nach dem Oberbegriff des Anspruchs 1 ist bekannt (DL-PS 94 693). Dieses bekannte Montageelement ist nur für Bauteile mit einachsiger Gesamttragwirkung verwendbar. Wenn damit beispielsweise ein quadratisches Deckenfeld mit vier Stützen überspannt werden soll, sind in einer Richtung Unterzüge oder Träger erforderlich, auf die die bekannten Montageelemente aufgelegt werden.

Es ist auch bereits ein Montageelement für Stahlbeton-Fachwerkplatten in Form eines länglichen Plattenstreifens bekannt geworden, das auch für Bauteile mit zweiachsiger Gesamttragwirkung verwendbar ist (DE-OS 23 11 725). Verglichen mit einem Montageelement für einachsige Gesamttragwirkung. in Verbindung mit Unterzügen oder Trägern ergibt sich bei einem solchen Montageelement eine geringere Bauhöhe und eine Einsparung an Material und damit Gewicht. Es war jedoch nicht ohne unvertretbar großen Aufwand für die Gussform möglich, dieses Montageelement in einem Stück zu gießen, vielhmehr mußte die Untergurtplatte mit den Streben zunächst fertig gegossen und die Obergurtplatte in einem getrennten Arbeitsgang aufgesetzt werden. Außerdem mußte zur Entformung die Untergurtplatte Öffnungen bestimmter Form und Größe enthalten.

Aufgabe der Erfindung ist es, ein in einem Stück gegossenes Montageelement verfügbar zu machen, das für zweiachsige Gesamttragwirkung verwendbar und frei von statisch überflüssigen Baustoffen ist; im Rahmen dieser Aufgabe ist außerdem die Aufgabe zu lösen, eine zur Herstellung eines solchen Montageelementes geeignete Gussform verfügbar zu machen.

Die Grundaufgabe der Erfindung wird durch die im Kennzeichenteil des Anspruchs 1 aufgeführten Maßnahmen gelöst. Beide bekannten Montageelemente wiesen mehrere Strebenknoten auf, im Gegensatz zur Erfindung.

Spezielle Ausgestaltungen der Erfindung ergeben sich aus den Ansprüchen 2 bis 6.

Die Unteraufgabe, eine Gussform zur Herstellung eines solchen Montageelements verfügbar zu machen, wird durch die im Anspruch 7 aufgeführten Maßnahmen gelöst ; eine besonders vorteilhafte Gussform ist in Anspruch 8 gekennzeichnet.

Die Erfindung soll anhand der Zeichnung näher erläutert werden ; es zeigen :
Figur 1 perspektivisch ein einstückig gegossenes Montageelement für zweiachsige Gesamttragwirkung nach der Erfindung ;
Figur 2 einen Schnitt durch das Montageelement nach Fig. 1 unterhalb der Obergurtplatte ;
Figur 3 schematisch eine Aufsicht auf eine Gussform zur Herstellung eines Montageelementes nach Fig. 1 und 2 ; und
Figur 4 schematisch einen Schnitt längs der Linie I-I in Fig. 3.

Das in Fig. 1 und 2 dargestellte Montageelement besteht aus einer Obergurtplatte 1, einer Untergurtplatte 2 und vier Streben 3. Wie sich am besten aus Fig. 2 ergibt, gehen diese Streben 3 vom Mittelpunkt der Untergurtplatte 2 aus und ihre auf eine Horizontalebene projizierten Richtungen schließen miteinander Winkel von 90° ein. Der Querschnitt der Streben 3 ist, wie ebenfalls am besten aus Fig. 2 ersichtlich, sechseckig, wobei eine Ecke 4 zur Mitte des Montageelements hin weist. Die diese Ecke 4 definierenden Strebenflächen 5 und 6 schließen im Horizontalschnitt einen Winkel a ein, der kleiner ist als 90°. Dadurch schließt jeweils die einer benachbarten Strebe 3 zu weisende Strebenfläche 5 bzw. 6 mit der jeweils gegenüberliegenden Strebenfläche 6 bzw. 5 der benachbarten Strebe im Horizontalschnitt einen Winkel ein, der sich in Richtung weg von der Mitte des Montageelementes öffnet. Damit ist gewährleistet, daß in Richtung der Winkelhalbierenden zwischen zwei benachbarten projizierten Strebenrichtungen 3 keine Hinterschneidungen im Montageelement vorhanden sind, so daß ein einwandfreies Entformen in Richtung dieser Winkelhalbierenden möglich ist. Dieser Winkel braucht nur sehr klein zu sein, d. h. die Flächen 5 und 6 brauchen im Horizontalschnitt nur einen Winkel a einzuschließen, der wenig kleiner ist als 90°, beispielsweise 89°. Im übrigen ist die Querschnittsform der Streben 3 beliebig, ein sechseckiger Querschnitt ist keinesfalls Bedingung ; bei gekrümmter Kontur des Horizontalschnitts der Strebe beziehen sich die Betrachtungen zum Winkel a auf die Tangenten an der Ecke 4.

Die Streben 3 führen zu den Außenecken der Obergurtplatte 1, die im dargestellten Ausführungsbeispiel quadratische Form hat, ebenso wie die Untergurtplatte 2. Sie enden im Abstand von den Außenseiten der Obergurtplatte 1, so daß eine umlaufende waagrechte Fläche als Auflage für die Schalung des Fugenvergusses zur Verfügung steht. An den Außenseiten der Obergurtplatte 1 sind horizontale Rillen 7 angeformt, die im zusammengebauten und vergossenen Zustand die Querkrafttübertragung von einem Montageelement zum daran anschließenden erleichtern. In der Obergurtplatte 1 sind ebenso wie in der Untergurtplatte 2 horizontale Kanäle wie 8 vorgesehen, in die bei der Montage der Montageelemente Bewehrungen oder Spannglieder eingeschoben werden können ; ersichtlich verlaufen solche Kanäle 8 sowohl in der Obergurtplatte 1 als auch in der Untergurtplatte 2 in zwei zueinander senkrechten Richtungen.

In der bis jetzt beschriebenen Ausführungsform ist die Untergurtplatte 2 quadratisch, ebenso wie die Obergurtplatte 1. Sie können jedoch auch rechteckig sein. In beiden Fällen kann die Untergurtplatte 2 auch lediglich aus Stäben 9 bestehen, die durch unterbrochene Linien innerhalb der Untergurtplatte 2 angedeutet sind. Diese liegen in Richtung der Winkelhalbierenden zwischen jeweils auf eine Horizontalebene projizierten zwei Strebenrichtungen und verengen sich vom Mittelpunkt der Untergurtplatte 2 ausgehend nach außen hin etwas, so daß das Entformen erleichtert ist. Die Stäbe 9 können jedoch auch in Richtung der projizierten Strebenrichtungen liegen. Ferner kann auch die Obergurtplatte aus Stäben bestehen, die jedoch in Richtung der projizierten Strebenrichtungen liegen müssen.

An Stelle von vier Streben 3 können auch drei oder sechs Streben verwendet werden, wobei natürlich die angegebenen Winkel von 90° jeweils durch 360° : 3 = 120° bzw. 360° : 6 = 60° ersetzt werden, und zwar sowohl hinsichtlich der Winkel zwischen den auf eine Horizontalebene projizierten Strebenrichtungen als auch des horizontalen Winkels a zwischen den Strebenflächen 5 und 6. Falls die Ober- und/oder Untergurtplatte auf Stäbe reduziert ist, ist auch die jeweilige Zahl der Stäbe entsprechend zu wählen. Die Zahl der Stäbe muß dabei im allgemeinen mindestens gleich der Zahl der Streben sein ; in der Untergurtplatte gibt es darüberhinaus die Möglichkeit, bei sechs Streben nur drei Stäbe anzuordnen.

Eine Gussform zur Herstellung eines Montageelementes nach Fig. 1 und 2 ist in Fig. 3 und 4 dargestellt. Sie besteht aus vier identischen Formteilen 10, die auf zueinander radial verlaufenden Führungsteleskopen 11 aufeinander zu bzw. voneinander weg verschiebbar gehalten sind. Jedes der Formteile 10 weist einen oberen Formboden 12 mit einer Seitenschalung 13, eine untere Formhaube 14 mit einer Seitenschalung 15 und zwei Streben-Halbformen 16 auf, die zur Trennfläche hin offen sind, wie am besten aus Fig. 3 erkennbar. Der obere Formboden 12 und die untere Formhaube 14 haben in der Draufsicht die Form eines gleichschenklig-rechtwinkligen Dreiecks, das symmetrisch zur Achse des jeweiligen Führungsteleskopes 11 liegt, wie am besten in Fig. 3 erkennbar ist. Jedes Formteil 10 ist mit einem Schott 17 und 18 ausgesteift, die jeweils mit dem zugehörigen Führungsteleskop 11 verbunden sind. Unterhalb der Seitenschalung 15 der unteren Formhaube 14 befindet sich der übliche Schalungsboden 19.

Die Führungsteleskope 11 ruhen außen auf Stützen 20, die auf dem Schalungsboden 19 befestigt und durch ein umlaufendes L-Profil 22 miteinander verbunden sind.

Zur Herstellung eines Montageelementes nach Fig. 1 und 2 werden die in Fig. 3 und 4 dargestellten vier Formteile 10 in die in Fig. 3 und 4 dargestellte Stellung gebracht, d. h. zusammengeschoben, so daß die oberen Formböden 12 mit der Seitenschalung 13 ebenso wie die unteren Formhauben 14 mit der Seitenschalung 15 gemeinsam jeweils einen quadratischen Gusshohlraum 23 bzw. 24 bilden, dabei werden in üblicher Weise die Bewehrungsstähle und Kerne oder Hülsen zur Bildung der Kanäle 8 verlegt. Anschließend kann der Beton in den Gusshohlraum 23 eingegossen werden und läuft durch die von jeweils zwei Strebenhalbformen 16 gebildeten Streben-Hohlräume 21 in den unteren Gusshohlraum 24. Alternativ kann der Beton auch in den unteren Gusshohlraum 24 eingedrückt werden und steigt dann durch die Strebenhohlräume 21 in den oberen Gusshohlraum 23. Nachdem der Beton abgebunden ist, werden die vier Formteile 10 mittels des jeweils zugehörigen Führungsteleskopes 11 in die in Fig. 3 punktiert dargestellte Stellung zurückgezogen, und dann kann das fertige Montageelement vom Schalungsboden 19 abgehoben und zur Lagerung transportiert werden.

Wenn anstelle einer durchgehenden Gurtplatte 1 bzw. 2 nur Stäbe wie 9 verwendet werden sollen, wird der Formboden 12, 13 bzw. die Formhaube 14, 15 entsprechend geformt. Wenn eine andere Anzahl von Streben 3 verwendet werden soll, wird eine der Anzahl der Streben entsprechende Zahl von Formteilen 10 benötigt, die ebenfalls die Form von gleichschenkligen Dreiecken haben, deren Scheitelwinkel jedoch gleich dem Winkel zwischen den auf eine Horizontalebene projizierten Richtungen der Streben ist, also beispielsweise bei drei Streben 120° beträgt. Die obere Platte 1 ist in letzterem Falle vorzugsweise sechseckig, ebenso wie die Untergurtplatte 2, sofern sie massiv sind, wie in Fig. 1 dargestellt.

Die Formteile 10 brauchen nicht unbedingt auf Führungsteleskopen wie 11 angeordnet zu sein ; sie können auch z. B. durch Scherengestänge geführt sein oder auf dem Schalungsboden aufliegen.

Auf jeden Fall ist dadurch, daß alle Streben 3 vom Mittelpunkt einer Gurtplattenebene, im dargestellten Ausführungsbeispiel der Untergurtplatte 2, ausgehen, gewährleistet, daß bei einstückigem Guß eines Montageelementes einschließlich Unter- und Obergurtplatte ein einwandfreies Entformen möglich ist, da sich in radialer Richtung keine Hinterschneidungen ergeben. Diese Gurtplattenebene muß natürlich nicht zwingend innerhalb der betreffenden Gurtplatte liegen, wenn das aus Gründen der Statik auch anzustreben ist. Eine Stahlbeton-Fachwerkplatte mit einem räumlichen Tragwerk aus einstückig hergestellten Montageelementen kann somit zusammengesetzt werden.

## Patentansprüche

1. In einem Stück gegossenes Montageelement für Stahlbeton-Fachwerkplatten, bestehend aus einer Obergurtplatte (1), einer Untergurtpiatte (2) und diese verbindenden Streben (3), dadurch gekennzeichnet, daß drei, vier oder sechs Streben (3) von einem einzigen Knoten ausgehen, der im Mittelpunkt einer Gurtplattenebene (2 ; 1) liegt, daß die andere Gurtplatte (1 ; 2) drei, vier oder sechs Außenecken aufweist, und daß die Streben (3) sich zum Randbereich der anderen Gurtplatte (1 ; 2) hin erstrecken.

2. Montageelement nach Anspruch 1, dadurch gekennzeichnet, daß die Streben (3) sich zu den Außenecken der anderen Gurtplatte (1 ; 2) hin erstrecken.

3. Montageelement nach Anspruch 1 oder 2, dadurch gekennzeichnet, daß wenigstens eine (2) der beiden Gurtplatten aus Stäben (9) besteht, die vom Mittelpunkt der betreffenden Gurtplatte ausgehen.

4. Montageelement nach Anspruch 3, dadurch gekennzeichnet, daß die Richtung der Stäbe (9) jeweils gleich der Richtung der Projektion einer der Streben auf eine Horizontalebene ist.

5. Montageelement nach Anspruch 3 oder 4, bei der die eine der beiden Gurtplatten aus Stäben (9) besteht, dadurch gekennzeichnet, daß die Richtung der Stäbe, jeweils gleich der Richtung einer Winkelhalbierenden der Projektion zweier Streben (3) auf eine Horizontalebene ist.

6. Montageelement nach einer der Ansprüche 1 bis 5, dadurch gekennzeichnet, daß die einer benachbarten Strebe zu weisenden Strebenflächen (5 ; 6) mit der jeweils gegenüberliegenden Strebenfläche (6 ; 5) der benachbarten Strebe im Horizontalschnitt einen Winkel einschließen, der sich in Richtung weg von der Mitte des Montageelements öffnet.

7. Mehrteilige Gussform zur Herstellung eines Montageelementes nach einem der Ansprüche 1 bis 6, dadurch gekennzeichnet, daß sie aus einer der Anzahl der vom Mittelpunkt der einen Gurtplatte ausgehenden Streben (3) gleichen Anzahl von Teilen (10) besteht, deren Trennflächen miteinander den gleichen Winkel einschließen wie die auf eine Horizontalebene projizierten Strebenrichtungen.

8. Gussform nach Anspruch 7, bei der die Winkel zwischen den auf die Horizontalebene projizierten Strebenrichtungen untereinander gleich sind, und bei der alle Teile (10) identisch geformt sind.

## Claims

1. Assembly element which is cast in one piece, for steel reinforced concrete truss-type panels, comprising an upper chord plate (1), a lower chord plate (2), and struts (3) connecting said plates, characterized in that three, four, or six struts (3) extend out from a single joint lying at the center of a plane of one chord plate (2 ; 1), that the other chord plate (1 ; 2) comprises three, four, or six outer corners, and that the struts (3) extend to the edge zone of the other chord plate (1 ; 2).

2. Assembly element according to claim 1, characterized in that the struts (3) extend toward the outer corners of the other chord plate (1 ; 2).

3. Assembly element according to claim 1 or 2, characterized in that at least one {2) of the two chord plates is made of bars (9) which extend out from the center of the respective chord plate.

4. Assembly element according to claim 3, characterized in that the direction of the bars (9) is respectively the same as the direction of the projection of one of the struts (3) onto a horizontal plane.

5. Assembly element according to claim 3 or 4 in which one of the two chord plates is comprised of bars (9), characterized in that the direction of the bars is respectively equal to the direction of the angle bi-sector of the projection of two struts (3) onto a horizontal plane.

6. Assembly element according to any of the claims 1 to 5, characterized in that the strut surfaces (5 ; 6) facing toward an adjacent strut form, with the respectively opposite strut surface (6 ; 5) of said adjacent strut, an angle in the horizontal section plane, which angle opens in a direction away from the center of the assembly element.

7. Multi-part mold for making an assembly element according to any of the claims 1 to 6, characterized in that it comprises a number of parts (10) corresponding to the number of struts (3) extending out from the center of one chord plate, the separation surfaces of which parts enclose the same angle as the strut directions projected onto a horizontal plane.

8. Mold according to claim 7 in which the angles between the strut directions projected onto a horizontal plane are equal to each other, and in which all parts (10) are identically shaped.

## Revendications

1. Elément de construction coulé en une pièce pour des dalles en treillis en béton armé, constitué d'une dalle formant membrure supérieure (1), d'une dalle formant membrure inférieure (2) et de contrefiches les reliant, caractérisé en ce que trois, quatre ou six contre-fiches (2) partent d'un noeud unique qui se trouve au centre du plan d'une dalle formant membrure (2 ; 1), en ce que l'autre dalle formant membrure (1 ; 2) présente trois, quatre ou six sommets extérieurs et en ce que les contre-fiches (3) s'étendent vers la partie marginale de l'autre dalle formant membrure (1 ; 2).

2. Elément de construction suivant la revendication 1, caractérisé en ce que les contre-fiches (3) s'étendent vers les sommets extérieurs de l'autre dalle formant membrure (1 ; 2).

3. Elément de construction suivant la revendication 1 ou 2, caractérisé en ce qu'au moins l'une des deux dalles formant membrure est constituée de barres (9) qui partent du centre de la dalle formant membrure concernée.

4. Elément de construction suivant la revendication 3, caractérisé en ce que la direction des barres (9) est respectivement la même que la direction de la projection de l'une des contre- fiches (3) sur un plan horizontal.

5. Elément de construction suivant la revendication 3 ou 4, dans lequel l'une des deux dalles formant membrure est constituée de barres (9), caractérisé en ce que la direction des barres est la même que la direction d'une bissectrice de la projection de deux contre-fiches (3) sur un plan horizontal.

6. Elément de construction suivant l'une des revendications 1 à 5, caractérisé en ce que les faces (5, 6) d'une contre-fiche tournées du côté d'une contre-fiche voisine font, en coupe horizontale, avec les faces opposées (6, 5) de la diagonale voisine, un angle qui s'ouvre dans le sens s'éloignant du centre de l'élément de construction.

7. Moule de coulée en plusieurs parties pour la fabrication d'un élément de construction suivant l'une des revendications 1 à 6, caractérisé en ce qu'il est constitué d'un nombre de parties (10) égal au nombre de contre-fiches (3) partant du centre de l'une des dalles formant membrure, les surfaces de joints de ces parties faisant entre elles le même angle que les projections sur un plan horizontal des directions des contre-fiches.

8. Moule de coulée suivant la revendication 7, dans lequel les angles compris entre les projections, sur un plan horizontal, des directions des contre-fiches sont égaux entre eux et dans lequel toutes les parties (10) ont une forme identique.
